# FASCICULE DE BREVET EUROPEEN

(11) **EP 0 255 457 B1**
(45) Date de publication et mention de la délivrance du brevet: **06.03.1991**
(21) Numéro de dépôt: 87430028.8
(22) Date de dépôt: 30.06.1987
(51) Int. Cl.: A61G 5/00, A61G 5/06

(54) **Rampe pour fauteuil orthopédique électrique**
Verladungsrampe für einen elektrischen Rollstuhl
Loading ramp for an electric wheelchair

(30) Priorité: 07.07.1986 FR 8610237; 08.09.1986 FR 8612822; 06.10.1986 FR 8614165
(43) Date de publication de la demande: 03.02.1988
(73) Titulaire: Cauneille, René, F-30140 Anduze (FR)
(72) Inventeur: Cauneille, René, F-30140 Anduze (FR)
(74) Mandataire: Arbousse-Bastide, Jean-Claude Philippe

(56) Documents cités:
- CH-B- 602 098
- DE-U- 7 121 965
- DE-U- 8 611 376
- FR-A- 2 245 331
- FR-A- 2 338 833
- GB-A- 213 797
- US-A- 2 892 506
- US-A- 3 030 645
- US-A- 4 044 850
- US-A- 4 528 711
- US-A- 4 539 781

## Description

La présente invention concerne un pont pour fauteuil orthopédique électrique, notamment pour faciliter l'accès à des véhicules, tel que décrit dans la première partie de la revendication 1.

Elle concerne également une rampe pour fauteuil orthopédique pour permettre la montée ou la descente d'escaliers telle que décrite dans la première partie de la revendication 10.

Un pont du type ci-dessus est connu du brevet US-A 4,528,711. Il présente cependant l'inconvénient d'être assez encombrant dans sa position repliée et de ne pas pouvoir être manoeuvré aisément par le conducteur du fauteuil.

Le brevet US-A 4,539,781 décrit, quant à lui, une rampe qui permet de faire gravir des escaliers à un fauteuil orthopédique.

Les ponts existants pour le chargement des fauteuils orthopédiques sont, soit rigides, coulissant dessous, soit rétractables à l'arrière pour les remorques de véhicules ou pour les gros véhicules. Quant à ceux destinés aux automobiles, ils comportent un système à vérin particulièrement onéreux, en raison de l'utilisation de la force motrice, électrique ou à compression, du véhicule transporteur.

La présente invention a pour but de remédier à ces inconvénients. L'invention telle qu'elle est caractérisée dans les revendications résout les problèmes liés à l'utilisation de véhicules particuliers équipés de vérins ou rampes non démontables, en proposant un dispositif fait de pièces légères toutes repliables et escamotables, susceptibles d'être contenues dans une caisse avec poignée transformable en remorque tractable par le fauteuil électrique.

Ces problèmes sont résolus par l'objet des revendications 1 et 10, les revendications dépendantes concernant des modes avantageux de réalisation de l'invention.

Les avantages inhérents à la présente invention résident essentiellement en ce qu'elle permet de charger un fauteuil roulant orthopédique, dans des conditions de sécurité satisfaisantes, dans des véhicules de type break, en utilisant l'énergie de traction propre du fauteuil, ainsi que de le déplacer sur des escaliers, sans auxiliaires d'accompagnement.

L'invention est exposée ci-après en détail à l'appui du dessin annexé, dans lequel :
- la figure 1 représente une vue en perspective d'un rail du pont selon l'invention ;
- la figure 2 représente une vue en coupe transversale du même pont au niveau d'une entretoise ;
- la figure 3 représente une vue latérale d'une rampe d'escalier selon l'invention ;
- la figure 4 représente une vue en coupe transversale du dispositif de serrage d'un élément de la rampe d'escalier.

Le pont de chargement représenté dans les figures 1 et 2 a pour avantage d'être léger, indéformable aux intempéries et facile à manier.

Si on se réfère à la figure 1, on voit que chaque rail se compose de quatre éléments de sections en U de largeur décroissante, emboîtables en position de repli. Le premier élément 38, le plus large, de ces rails comporte à son extrémité des crochets 39 arrondis à 90°, destinés à servir de points d'arrimage au véhicule. L'élément suivant 40 s'emboîte dans l'élément 38, l'assemblage étant maintenu par une patte de maintien 41 fixée à la face inférieure de l'élément 40.

Le rail 40 est muni à sa face inférieure et en son centre d'un perçage 42 pour le passage d'un téton 43 solidaire d'une entretoise 44 qui réunit les rails 40 disposés parallèlement, aux trois quarts de leur longueur. Les rails suivants 45 et 46 sont imbriqués selon le même processus que les deux précédents. Pour des raisons de risque de fléchissement, d'état de déclivité de la route ou du véhicule, les rails 38 - 40 - 45 - 46 doivent être déployés par pièces de 2, 3 ou 4 éléments ne dépassant jamais 2 mètres.

Si on se réfère à la figure 2, on voit que l'entretoise 44 est constituée d'une cornière en U renversé 47 dans laquelle sont vissés des tétons 43 destinés à recevoir les rails 40 à des intervalles calculés en fonction des dimensions d'écartement des roues du fauteuil orthopédique.

Cette cornière 47 est destinée à recevoir en son centre, articulés par des goupilles 48, des pieds télescopiques 49 formés de tubes 50 et 51 emboîtables bloqués par des vis papillons 52. Les rails 40, de même que les rails 38, 45 et 46 sont percés à chaque embout et en leurs extrémités pour recevoir en position de montage des rivets plats à collerettes 53 dans lesquels s'enclavent des clips 54, de manière à assurer la rigidité de l'ensemble.

Si on se réfère à la figure 3, on voit que la rampe selon l'invention se compose de plaques 59 de longueur réglable et d'équerres 57 de section en forme de L dont les faces internes sont aptes à venir en appui sur la face supérieure et la contre-marche des marches d'un escalier. Sur chaque équerre sont montés deux supports de plaque 55 destinés à recevoir chacun une plaque 59. Chaque support 55 est constitué par deux profilés en U 56 reliés entre eux par une entretoise 561 de sorte que l'ouverture des U constitue deux rainures parallèles distantes de la largeur des plaques 59. Ces profilés en U 56 comportent des vis de fixation 562 des plaques 59, et ils sont assemblés deux à deux au moyen d'un axe 563 solidaire du sommet de l'équerre 57 et permettant le pivotement de l'un par rapport à l'autre, l'axe 563 se confondant avec le sommet de l'équerre 57.

Une toise 571 est montée en rotation sur un des bras de l'équerre 57, par exemple à l'aide d'une goupille. Cette toise 571 est destinée à venir se bloquer en appui sur la plaque 59, par exemple dans une encoche ménagée à cet effet dans ladite plaque. Les plaques 59 peuvent être munies à leur face inférieure de coussinets de mousse 591 destinés à venir en appui sur l'arête des marches de l'escalier. La plaque d'amorce peut être équipée d'un crampon en caoutchouc 592 connu en soi. De préférence, la longueur des plaques 59 est réglable entre 46 cm et 70 cm pour recouvrir, avec les supports de plaque 55, 2 à 3 marches de hauteur moyenne.

Si on se réfère à la figure 4, on voit que le dispositif de serrage et d'assemblage des éléments de la rampe d'escalier comporte les profilés en U 56 en position latérale, soudés entre eux sur l'entretoise 561 sur laquelle coulissent les plaques 59, les profilés en U 56 étant munis de leurs vis de fixation 562.

## Revendications

1. Pont pour fauteuil orthopédique électrique, notamment pour faciliter l'accès à des véhicules, comprenant plusieurs rails formés chacun d'au moins deux éléments (38, 40, 45, 46) de section en forme de U de largeur décroissante, téléscopiquement emboîtables les uns dans les autres, ces rails étant reliés entre eux par une entretoise (44), caractérisé en ce que chaque rail est formé au maximum de quatre éléments (38, 40, 45, 46), que l'entretoise (44) est constituée d'une cornière en U (47) sur laquelle sont fixés des tétons (43), chacun des tétons (43) étant destiné à recevoir un des éléments (40) de chacun des rails, et que des pieds télescopiques (49) sont articulés sur l'entretoise pour permettre d'adapter la pente du pont à la hauteur de l'obstacle.

2. Pont selon la revendication 1, caractérisé en ce que la longueur de chaque rail ne dépasse pas deux mètres.

3. Pont selon la revendication 1 ou la revendication 2, caractérisé en ce que chaque rail est formé de quatre éléments et que l'entretoise est fixée aux trois quarts de la longueur du troisième élément (40).

4. Pont selon la revendication 3, caractérisé en ce que le troisième élément (40) de chaque rail est muni d'un perçage situé sur l'axe de symétrie longitudinale du rail et destiné à recevoir le téton (43).

5. Pont selon l'une quelconque des revendications précédentes, caractérisé en ce que le plus large des éléments (38) de chacun des rails comprend des crochets (39) destinés à servir de point d'arrimage à un véhicule.

6. Pont selon l'une quelconque des revendications précédentes caractérisé en ce que les pieds télescopiques (49) sont articulés sur la cornière (47) par une goupille.

7. Pont selon l'une quelconque des revendications précédentes, caractérisé en ce que les pieds télescopiques (49) sont constitués de tubes (50, 51) emboîtables.

8. Pont selon la revendication 7, caractérisé en ce que les pieds télescopiques (49) sont bloqués par des vis à papillons (52).

9. Pont selon l'une quelconque des revendications précédentes, caractérisé en ce que les éléments (38, 40, 45, 46) des rails sont percés à chacune de leurs extrémités pour recevoir en position de montage des rivets plats à collerettes (53) dans lesquels s'enclavent des clips (54) destinés à assurer la rigidité de l'ensemble.

10. Rampe pour fauteuil orthopédique électrique, notamment pour permettre la montée ou la descente d'escaliers, comprenant d'une part au moins deux plaques (59) et d'autre part au moins deux moyens de positionnement des plaques (59) sur les marches, caractérisée en ce que
a) la longueur des plaques (59) est réglable ;
b) chacun des moyens de positionnement des plateaux est constitué par
- une équerre (57) de section en forme de L dont les faces internes sont aptes à venir en appui sur la face supérieure et la contre-marche des marches de l'escalier ;
- deux supports de plaque (55) destinés à recevoir les plaques (59) et constitués chacun par deux profilés en U (56) reliés entre eux par une entretoise (561) de sorte que l'ouverture des U constitue deux rainures parallèles distantes de la largeur des plaques (59), lesdits profilés en U (56) comprenant des vis de fixation (562) des plaques (59) ;
- une toise (571) montée en rotation sur un des bras de l'équerre et destinée à venir se bloquer en appui sur les plaques (59) ;
chaque support (55) étant monté sur un axe (563) solidaire du sommet de l'équerre (57) et permettant la rotation des profilés en U (56) l'un par rapport à l'autre.

11. Rampe selon la revendication 10, caractérisé en ce que la longueur des plaques (59) est réglable entre 46 cm et 70 cm.

12. Rampe selon l'une quelconque des revendications 10 et 11, caractérisée en ce que les plaques (59) sont munies à leur face inférieure de coussinets en mousse (591) destinés à venir en appui sur l'arête des marches de l'escalier.

## Claims

1. Bridge for an electric orthopedic armchair, in particular for allowing easy access to vehicles and comprising severaal rails each formed by at least two U-shaped sectional elements of decreasing width, able to be telescopically nested into each other, these rails being interconnected by means of a brace, wherein each rail is formed by a maximum number of four elements, wherein the brace is formed of a U-shaped angle steel to which dog points are secured, each dog point being intended to receive one element of each rail, and wherein the telescopic legs are joined onto the brace so as to enable the slope of the bridge to be adapted to the height of the obstacle.

2. Bridge according to claim 1, wherein the length of each rail does not exceed two metres.

3. Bridge according to claim 1 or 2, wherein each rail is formed of four elements and wherein the brace is fixed to three quarters of the length of the third element.

4. Bridge according to claim 3, wherin the third element of each rail is provided with a boring located on the longitudinal axis of symmetry of the rail and is intended to receive the dog point.

5. Bridge according to any one of the above mentioned claims, wherein the widest element of each rail comprises hooks intended to be used as a vehicle stowage point.

6. Bridge according to any of the above-mentioned claims, wherein the telescopic legs are joined onto the angle steel by a pin.

7. Bridge according to any one of the above-mentioned claims, wherein the telescopic legs are constituted by nestable tubes.

8. Bridge according claim to 7, wherein the telescopiec legs are fastened by butterfly screws.

9. Bridge according to any one of the above-mentioned claims, wherein the elements are each pierced at their extremities to receive in a mounting position flat rivets with necks into which clips are bolted intended to provide the assembly with rigidity.

10. Ramp for an electric orthopedic armchair, in particular to enable a person to go up and down stairs and comprising firstly at least two plates and secondly at least two means for positioning the plates on the steps, wherein :
a) the length of the plates is adjustable;
b) the positioning means of the plates are constituted by :
- an L-shaped section sash angle whose internal faces are designed to abut on the upper face and the raiser of the steps of the stairs ;
- two plate supports intended to receive the plates and each constituted by two U-shaped section bars interconnected by a brace so that the opening of the U-shaped section bar consitute two parallel grooves distanced from the width of the plates, said U-shaped section bars comprising the fastening screws of the plates ;
- a rod rotary-mounted on one of the sash angle arms and intended to come and abut on the plates, each support being mounted on a spindle integral with the top part of the sash angle and enabling the U-shaped section bars to rotate with respect to each other.

11. Ramp according to claim 10, wherein the length of the plates (59) is adjustable between 40cm and 70cm.

12. Ramp according to claim 10 or 11, wherein the plates are provided on their lower faces with foam pads intended to abut on the edge of the steps of the stairs.

## Patentansprüche

1. Brücke für elektrisdche Rollstühle, insbesondere zur Erleichterung des Einstiegs in Fahrzeuge, bestehend aus mehreren Schienen, von denen jede aus mindestens 2 Elementen (38,40,45,46) mit U-Profil und abnehmender Breite bestehen und teleskopisch ineinanderschiebbar sind, wobei diese Schienen untereinander durch Abstandsstücke (44) verbunden sind, dadurch gekennzeichnet, daß jede Schiene aus höchstens 4 Elementen (38,40,45,46) besteht, daß das Zwischenstück (44) aus einem Winkel aus U-Profil (47) besteht, auf dem Ansätze (43) befestigt sind, wobei jeder Ansatz (43) dazu dient, eines der Elemente (40) jeder Schiene aufzunehmen, und daß teleskopische Füße (49) schwenkbar an den Zwischenstücken angebracht sind, um die Neigung der Brücke an die Höhe des Hindernisses anzupassen.

2. Brücke nach Patentanspruch 1, dadurch gekennzeichnet, daß die Länge jeder Schiene nicht mehr als 2 Meter beträgt.

3. Brücke nach Patentanspruch 1 bzw. Patentanspruch 2, dadurch gekennzeichnet, daß jede Schiene aus 4 Elementen gebildet wird und daß das Zwischenstück in 3/4 Länge des dritten Elementes (40) befestigt ist.

4. Brücke nach Patentanspruch 3, dadurch gekennzeichnet, daß das dritte Element (40) jeder Schiene mit einer Bohrung auf der Symmetrieachse in Längsrichtung der Schiene versehen ist und zur Aufnahme des Ansatzes (43) dient.

5. Brücke nach einem beliebigen der o.a. Patentansprüche, dadurch gekennzeichnet, daß das breiteste der Elemente (38) jeder Schiene Haken (39) besitzt, die zur Befestigung der Brücke an ein Fahrzeug dienen.

6. Brücke nach einem beliebigen der o.a. Patentansprüche, dadurch gekennzeichnet, daß die Teleskopfüße (49) an dem Winkel (47) über einen Bolzen schwenkbar angeordnet sind.

7. Brücke nach einem beliebigen der o.a. Patentansprüche, dadurch gekennzeichnet, daß die Teleskopfüße (49) aus ineinandersteckbaren Rohren (50,51) bestehen.

8. Brücke nach Patentanspruch 7, dadurch gekennzeichnet, daß die Teleskopfüße (49) durch Flügelschrauben (52) arretiert werden.

9. Brücke nach einem beliebigen der der o. a. Patentansprüche, dadurch gekennzeichnet, daß die Elemente (38,40,45,46) der Schienen an jedem Ende durchbohrt sind und in der Einbauposition Flachnieten mit Flanschen (53) besitzen, in die Klips (54) eingesetzt werden, die zur Versteifung der Gesamteinrichtung dienen.

10. Rampe für elektrische Rollstühle, insbesondere zum Bewältigen von Treppen, die aus mindestens 2 Platten (49) sowie aus mindestens 2 Vorrichtungen zum Positionieren der Platten (59) auf den Treppenstufen besteht, dadurch gekennzeichnet, daß
a) die Länge der Platten (59) verstellbar ist
b) jede der Positioniervorrichtungen der Platten
- aus einem Winkel (57) aus L-Profilen besteht, dessen Innenseiten auf die Außenseite der Treppenstufen aufliegt,
- aus 2 Plattenhalterungen (55) besteht, die zur Aufnahme der Platten (59) dienen und wiederum aus 2 U-Profilen (56) bestehen, die untereinander durch ein Zwischenstück (561) verbunden sind, sodaß die offene Seite der U-Profile 2 parallel verlaufende Rillen bilden, deren Abstand der Breite der Platten (59) entspricht, wobei diese U-Profile (56) Befestigungsschrauben (562) für die Platten (59) besitzen,
- mit einer Abstandshülse (571) versehen ist, die drehbar auf einem der Arme des Winkels montiert ist und dazu dient, eine Blockierung durch Auflage auf die Platten (59) zu bilden,
wobei jede Plattenunterlage (55) auf einer Achse (563) montiert ist, die mit der Spitze des Winkels (57) fest verbunden ist und eine Drehung der U-Profile (56) zueinander ermöglicht.

11. Rampe nach Patentanspruch 10, dadurch gekennzeichnet, daß die Länge der Platten (59) zwischen 46 cm und 70 cm verstellbar ist.

12. Rampe nach einem beliebigen der Patentansprüche 10 und 11, dadurch gekennzeichnet, daß die Platten (59) auf ihrer Innenseite mit Schaumstoffpolstern (951) versehen sind, die zur Auflage auf den Kanten der Treppenstufen dienen.
